# EUROPÄISCHE PATENTSCHRIFT

(11) **EP 0 674 703 B1**
(45) Veröffentlichungstag und Bekanntmachung des Hinweises auf die Patenterteilung: **20.10.1999**
(21) Anmeldenummer: 94902690.0
(22) Anmeldetag: 06.12.1993
(51) Int. Cl.: C11D 17/06, C11D 11/00

(54) **VERFAHREN ZUR HERSTELLUNG EINES GRANULIERTEN WASCH- UND REINIGUNGSMITTELS**
PROCES FOR PREPARING A GRANULATED WASHING AND CLEANING AGENT
PROCEDE DE FABRICATION D'UN DETERGENT ET NETTOYANT GRANULE

(30) Priorität: 15.12.1992 DE 4242184; 15.02.1993 DE 4304475
(43) Veröffentlichungstag der Anmeldung: 04.10.1995
(73) Patentinhaber: Henkel Kommanditgesellschaft auf Aktien, 40191 Düsseldorf (DE)
(72) Erfinder: SEITER, Wolfgang, D-41469 Neuss (DE); ARTIGA GONZALEZ, René-Andres, D-40589 Düsseldorf (DE); WICHE, Adolf, D-40597 Düsseldorf (DE); TAMS, Sönke, D-40667 Meerbusch (DE)
(86) Internationale Anmeldenummer: EP9303427
(87) Internationale Veröffentlichungsnummer: WO9413779

(56) Entgegenhaltungen:
- EP-A- 0 390 251
- EP-A- 0 429 108
- WO-A-91/02047
- WO-A-91/02690
- WO-A-92/02608
- DE-A- 2 340 915
- US-A- 3 868 336
- HANS-PETER WILKE, RALF BUHSE, KLAUS GROSS: "MISCHER, Verfahrenstechnische Grundlagen und apparative Anwendungen" , 1991, VULKAN VERLAG, ESSEN

## Beschreibung

Die Erfindung betrifft ein Verfahren zur Herstellung granulierter Wasch- und Reinigungsmittel, insbesondere solcher mit hohem Schüttgewicht, bzw. eine Komponente hierfür, die eine spezielle Morphologie besitzen, welche sich in einer - makroskopisch gesehen - nahezu kugelförmigen Struktur ausdrückt.

Aus der internationalen Patentanmeldung WO 91/02047 sind extrudierte Wasch- und Reinigungsmittelgranulate mit nahezu kugelförmiger Struktur bekannt. Diese Granulate werden dadurch erhalten, daß ein festes, rieselfähiges Vorgemisch unter Zusatz eines Plastifizier- und Gleitmittels bei hohen Drucken strangförmig verpreßt und der Strang direkt nach dem Austritt aus der Lochform mittels einer Schneidevorrichtung auf die vorherbestimmte Granulatdimension zugeschnitten wird. Die auf diese Weise erhaltenen Granulate besitzen eine monodisperse innere Struktur.

Hingegen weisen Granulate, die nach herkömmlichen Granulierverfahren in mechanischen oder pneumatischen Mischern mit anschließender Trocknung, Siebung und Mahlung des Grobkornanteils hergestellt werden, Verklebungen der primären Granulate mit den Flüssigkomponenten auf. Diese Verklebungen bewirken eine Sekundäragglomeration von Primärgranulaten (Aufbaugranulation) und führen zu einer uneinheitlichen nicht mono-dispersen, himbeerartigen Struktur der Granulate (siehe Abbildungen 1 und 2). So sind aus der europäischen Patentanmeldung 367 339 Granulate bekannt, die nach einem zweistufigen Granulierverfahren hergestellt werden. Dabei werden poröse und komprimierbare Granulate, vorzugsweise sprühgetrocknete Granulate zunächst in einem Hochgeschwindigkeitsmischer und anschließend in einem langsamlaufenden Mischer und Granulator komprimiert. Damit eine optimale Komprimierung im zweiten Mischer erfolgen kann, ist es notwendig, daß die Pulver in einen deformierbaren Zustand gebracht werden. Dies kann durch Temperaturregelung und/oder durch die Zugabe von Flüssigbestandteilen, insbesondere nichtionischen Tensiden, während der ersten Granulier- und Komprimierphase im Hochgeschwindigkeitsmischer erfolgen. Der Eintrag von Flüssigbestandteilen im ersten Schritt bei gleichzeitigem Energieeintrag durch die Werkzeuge des Mischers führt jedoch schon im ersten Mischer zur Verklebung des granularen Materials und somit zu der beschriebenen Ausbildung himbeerartiger Strukturen. In der europäischen Patentanmeldung 390 251 wird das Verfahren gemäß EP 367 339 modifiziert, indem 0,1 bis 40 Gew.-% eines Pulvers entweder in der zweiten Granulierstufe oder zwischen der ersten und der zweiten Granulierstufe hinzugegeben werden. Hier liegen somit optimale Voraussetzungen für eine Aufbaugranulation vor. Das Pulver agglomeriert an den feuchten, klebenden Stellen der Primäragglomerate und bewirkt damit eine weitere Ausbildung himbeerartiger Strukturen. Durch die Zugabe hoher Mengen Pulver wird jedoch die klebende Oberfläche der Primärgranulate schnell und vollständig abgedeckt, die Aufbaugranulation kommt zum Erliegen und es werden, je nach Zeitpunkt der Zugabe des Pulvers, relativ kleine Agglomerate erhalten. Die Zugabe nur geringer Mengen an Pulver bewirkt jedoch nur eine teilweise Bedeckung der klebenden Oberfläche, so daß ein Zusammenschluß zu größeren Agglomeraten erfolgt.

Die Aufgabe der Erfindung bestand darin, Granulate mit einer - makroskopisch gesehen - nahezu kugelförmigen Oberfläche und einer nahezu monodispersen inneren Granulatstruktur, welche in dieser Art bisher nur durch ein Extrusionsverfahren herstellbar waren, bereitzustellen, die durch ein Granulierverfahren hergestellt werden können.

Gegenstand der Erfindung ist dementsprechend ein Verfahren zur Herstellung eines granulierten Wasch- und Reinigungsmittels oder einer Komponente hierfür, wobei das Granulat eine bestimmte Morphologie mit nahezu kugelförmiger und glatter Oberfläche sowie einer nahezu monodispersen inneren Struktur aufweist und ein Rollgranulat ist.

Das erhaltene Wasch- und Reinigungsmittel bzw. die Komponente hierfür, welche(s) durch ein Granulierverfahren hergestellt wird, zeichnet sich insbesondere durch eine bestimmte Morphologie der Oberfläche aus. Makroskopisch gesehen erreichen die Granulate nahezu eine Kugelform; mikroskopisch gesehen zeichnen sich die Granulate durch eine überraschend "glatte" Oberfläche aus, die zwar einige Risse aufweist, ohne daß es dabei aber zu scharfen, überstehenden Kanten oder zu hervorstehenden Auswuchsungen käme. Ganz deutlich geht der Unterschied in der Morphologie der Oberfläche aus den Abbildungen hervor, wobei die Abbildungen 3 und 4 die erfindungsgemäßen Granulate mit "glatter" Oberfläche und die Abbildungen 1 und 2 die herkömmlichen himbeerstrukturartigen, durch Aufbaugranulation erhaltenen Granulate zeigen. Die besondere Morphologie der erfindungsgemäßen Granulate bewirkt, daß sie sich rollend gegeneinander bewegen können. Dies kann anhand eines einfachen Tests gezeigt werden, wobei die Granulate geschüttet werden. Während beim Schütten herkömmlicher Granulate Granulatschichten lediglich ins Rutschen geraten, rollt bei den erfindungsgemäßen Granulaten jeweils die obere Granulatschicht über die darunterliegende Granulatschicht ab. Aufgrund dieser Eigenschaft werden die erfindungsgemäßen Granulate im folgenden Rollgranulate genannt.

Die bevorzugte Zusammensetzung der Rollgranulate ist-dadurch gekennzeichnet, daß sie mindestens 10 Gew.-% anionische und/oder nichtionische Tenside, insbesondere 10 bis 45 Gew.-% anionische und nichtionische Tenside enthalten. Mit besonderen Vorteilen behaftet sind Rollgranulate, die 15 bis 35 Gew.-% anionische und nichtionische Tenside enthalten.

Als Aniontenside vom Sulfonat-Typ kommen vorzugsweise C₉-C₁₃-Alkylbenzolsulfonate, Olefinsulfonate, d.h. Gemische aus Alken- und Hydroxyalkansulfonaten sowie Disulfonaten, wie man sie beispielsweise aus C₁₂-C₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch Alkansulfonate, die aus C₁₂-C₁₈-Alkanen beispielsweise durch Sulfochlorierung oder Sulfoxidation mit anschließender Hydrolyse bzw. Neutralisation gewonnen werden.

Bevorzugte Aniontenside sind auch die Salze der Alkylsulfobernsteinsäure, die auch als Sulfosuccinate oder als Sulfobernsteinsäureester bezeichnet werden und die Monoester und/oder Diester der Sulfobernsteinsäure mit Alkoholen, vorzugsweise Fettalkoholen und insbesondere ethoxylierten Fettalkoholen darstellen. Bevorzugte Sulfosuccinate enthalten C₈- bis C₁₈-Fettalkoholreste oder Mischungen aus diesen. Insbesondere bevorzugte Sulfosuccinate enthalten einen Fettalkoholrest, der sich von ethoxylierten Fettalkoholen ableitet, die für sich betrachtet nichtionische Tenside darstellen (Beschreibung siehe unten). Dabei sind wiederum Sulfosuccinate, deren Fettalkohol-Reste sich von ethoxylierten Fettalkoholen mit eingeschränkter Homologenverteilung ableiten, besonders bevorzugt. Ebenso ist es auch möglich, Alk(en)ylbernsteinsäure mit vorzugsweise 8 bis 18 Kohlenstoffatomen in der Alk(en)ylkette oder deren Salze einzusetzen.

Geeignet sind auch die Ester von α-Sulfofettsäuren (Estersulfonate), z.B. die α-sulfonierten Methylester der hydrierten Kokos-, Palmkern- oder Talgfettsäuren.

Geeignete Aniontenside vom Sulfat-Typ sind die Schwefelsäuremonoester aus primären Alkoholen natürlichen und synthetischen Ursprungs. Als Fettalkylsulfate eignen sich die Schwefelsäuremonoester der C₁₂-C₁₈-Fettalkohole, wie Lauryl-, Myristyl-, Cetylalkohol- oder Stearylalkohol, und der aus Kokosöl, Palm- und Palmkernöl gewonnenen Fettalkoholgemische, die zusätzlich noch Anteile an ungesättigten Alkoholen, z.B. an Oleylalkohol, enthalten können. Eine bevorzugte Verwendung finden dabei Gemische, in denen der Anteil der Alkylreste zu 50 bis 70 Gew.-% auf C₁₂, zu 18 bis 30 Gew.-% auf C₁₄, zu 5 bis 15 Gew.-% auf C₁₆, unter 3 Gew.-% auf C₁₀ und unter 10 Gew.-% auf C₁₈ verteilt sind.

Als weitere anionische Tenside kommen insbesondere Seifen, vorzugsweise in Mengen von 0,5 bis 8 Gew.-% in Betracht. Geeignet sind gesättigte Fettsäureseifen, wie die Salze der Laurinsäure, Myristinsäure, Palmitinsäure oder Stearinsäure, sowie insbesondere aus natürlichen Fettsäuren, z.B. Kokos-, Palmkern- oder Talgfettsäuren, abgeleitete Seifengemische. Insbesondere sind solche Seifengemische bevorzugt, die zu 50 bis 100 Gew.-% aus gesättigten C₁₂-C₁₈-Fettsäureseifen und zu 0 bis 50 Gew.-% aus Ölsäureseife zusammengesetzt sind.

Die anionischen Tenside können in Form ihrer Natrium-, Kalium- oder Ammoniumsalze sowie als lösliche Salze organischer Basen, wie Mono-, Di- oder Triethanolamin, vorliegen. Vorzugsweise liegen die anionischen Tenside in Form ihrer Natrium- oder Kaliumsalze, insbesondere in Form der Natriumsalze vor.

Der Gehalt der Rollgranulate an Aniontensiden beträgt vorzugsweise 5 bis 20 Gew.-%. Ihr Gehalt kann jedoch auch über 20 Gew.-% hinausgehen und beispielsweise bis 25 Gew.-% betragen. Bevorzugte Aniontenside sind Fettalkylsulfate, Alkylbenzolsulfonate, Sulfosuccinate sowie Mischungen aus diesen, wie Mischungen aus Fettalk(en)ylsulfaten und Sulfosuccinaten oder Fettalkylsulfaten und Fettalk(en)ylbenzolsulfonaten, insbesondere in Kombination mit Seife.

Als nichtionische Tenside sind vorzugsweise Anlagerungsprodukte von 1 bis 12 Mol Ethylenoxid an primäre C₁₂-C₁₈-Fettalkohole und deren Gemische wie Kokos-, Talgfett- oder Oleylalkohol, oder an methylverzweigte, insbesondere in 2-Stellung methylverzweigte primäre Alkohole (Oxoalkohole) in den Granulaten enthalten. Insbesondere werden C₁₂-C₁₄-Alkohole mit 3 EO oder 4 EO, C₉-C₁₁-Alkohol mit 7 EO, C₁₃-C₁₅-Alkohole mit 3 EO, 5 EO, 7 EO oder 8 EO, C₁₂-C₁₈-Alkohole mit 3 EO, 5 EO oder 7 EO und Mischungen aus diesen, wie Mischungen aus C₁₂-C₁₄-Alkohol mit 3 EO und C₁₂-C₁₈-Alkohol mit 5 EO eingesetzt. Die angegeben Ethoxylierungsgrade stellen statistische Mittelwerte dar, die für ein spezielles Produkt eine ganze oder eine gebrochene Zahl sein können. Bevorzugte Alkoholethoxylate weisen eine eingeschränkte Homologenverteilung auf (narrow range ethoxylates, NRE).

Der Gehalt der ethoxylierten C₁₂-C₁₈-Fettalkohole in den fertigen Granulaten beträgt vorteilhafterweise mindestens 2 Gew.-%, vorzugsweise 5 bis 15 Gew.-%, insbesondere 8 bis 15 Gew.-%. In einer bevorzugten Ausführungsform werden dabei die flüssigen nichtionischen Tenside in Mischung mit niederen Polyalkylenglykolen, die sich von geradkettigen oder verzweigten Glykolen mit 2 bis 6 Kohlenstoffatomen ableiten, und/oder hochethoxylierten Fettalkoholen mit 20 bis 80 EO, insbesondere Talgfettalkohol mit 30 EO bzw. 40 EO, eingesetzt. Bevorzugte niedere Polyalkylenglykole sind Polyethylenglykole oder Polypropylenglykole, die eine relative Molekülmasse zwischen 200 und 12000, insbesondere zwischen 200 und 4000, beispielsweise bis 2000, aufweisen. Das Gewichtsverhältnis flüssiges Niotensid zu niederem Polyalkylenglykol und/oder hochethoxyliertem Fettalkohol in diesen Mischungen beträgt dabei vorzugsweise 10 : 1 bis 1 : 2, insbesondere 5 : 1 bis 1 : 1,5 und liegt in einigen Fällen vorteilhafterweise bei 1,5 : 1 bis 1 : 1,5, beispielsweise um 1 : 1.

Zu den bevorzugten Niotensiden gehören auch Alkylglykoside der allgemeinen Formel RO(G)ₓ, in der R einen primären geradkettigen oder in 2-Stellung methylverzweigten aliphatischen Rest mit 8 bis 22, vorzugsweise 12 bis 18 C-Atomen bedeutet und G das Symbol ist, das für eine Glykoseeinheit mit 5 oder 6 C-Atomen, vorzugsweise für Glucose, steht. Der Oligomerisierungsgrad x, der die Verteilung von Monoglykosiden und Oligoglykosiden angibt, ist eine beliebige Zahl zwischen 1 und 10 und liegt vorzugsweise bei 1,2 bis 1,4.

Eine weitere Klasse bevorzugt eingesetzter nichtionischer Tenside, die entweder als alleiniges nichtionisches Tensid oder in Kombination mit anderen nichtionischen Tensiden, insbesondere zusammen mit alkoxylierten Fettalkoholen, eingesetzt werden, sind alkoxylierte, vorzugsweise ethoxylierte oder ethoxylierte und propoxylierte Fettsäurealkylester, vorzugsweise mit 1 bis 4 Kohlenstoffatomen in der Alkylkette, insbesondere Fettsäuremethylester, wie sie beispielsweise in der japanischen Patentanmeldung JP 58/217598 beschrieben sind oder die vorzugsweise nach dem in der internationalen Patentanmeldung WO 90/13533 beschriebenen Verfahren hergestellt werden.

Auch nichtionische Tenside vom Typ der Aminoxide, beispielsweise N-Kokosalkyl-N,N-dimethylaminoxid und N-Talgalkyl-N,N-dihydroxyethylaminoxid, und der Fettsäurealkanolamide können geeignet sein. Die Menge dieser nichtionischen Tenside beträgt vorzugsweise nicht mehr als die der ethoxylierten Fettalkohole, insbesondere nicht mehr als die Hälfte davon.

Weitere geeignete Tenside sind Polyhydroxyfettsäureamide der Formel (I), in der R²CO für einen aliphatischen Acylrest mit 6 bis 22 Kohlenstoffatomen, R³ für Wasserstoff, einen Alkyl- oder Hydroxyalkylrest mit 1 bis 4 Kohlenstoffatomen und [Z] für einen linearen oder verzweigten Polyhydroxyalkylrest mit 3 bis 10 Kohlenstoffatomen und 3 bis 10 Hydroxylgruppen steht. Bei den Polyhydroxyfettsäureamiden handelt es sich um bekannte Stoffe, die üblicherweise durch reduktive Aminierung eines reduzierenden Zuckers mit Ammoniak, einem Alkylamin oder einem Alkanolamin und nachfolgende Acylierung mit einer Fettsäure, einem Fettsäurealkylester oder einem Fettsäurechlorid erhalten werden können. Hinsichtlich der Verfahren zu ihrer Herstellung sei auf die US-Patentschriften US 1 985 424, US 2 016 962 und US 2 703 798 sowie die Internationale Patentanmeldung WO 92/06984 verwiesen. Vorzugsweise leiten sich die Polyhydroxyfettsäureamide von reduzierenden Zuckern mit 5 oder 6 Kohlenstoffatomen, insbesondere von der Glucose ab. Die bevorzugten Polyhydroxyfettsäureamide stellen daher Fettsäure-N-alkylglucamide dar, wie sie durch die Formel (II) wiedergegeben werden:

Vorzugsweise werden als Polyhydroxyfettsäureamide Fettsäure-N-alkylglucamide der Formel (II) eingesetzt, in der R³ für Wasserstoff oder eine Alkylgruppe steht und R²CO für den Acylrest der Capronsäure, Caprylsäure, Caprinsäure, Laurinsäure, Myristinsäure, Palmitinsäure, Palmoleinsäure, Stearinsäure, Isostearinsäure, Ölsäure, Elaidinsäure, Petroselinsäure, Linolsäure, Linolensäure, Arachinsäure, Gadoleinsäure, Behensäure oder Erucasäure bzw. derer technischer Mischungen steht. Besonders bevorzugt sind Fettsäure-N-alkylglucamide der Formel (II), die durch reduktive Aminierung von Glucose mit Methylamin und anschließende Acylierung mit Laurinsäure oder C_{12/14}-Kokosfettsäure bzw. einem entsprechenden Derivat erhalten werden.

Die erfindungsgemäß erhaltenen Rollgranulate können außerdem im Prinzip alle bekannten Inhaltsstoffe von Wasch- und/oder Reinigungsmitteln enthalten. Bevorzugte weitere Bestandteile sind Buildersubstanzen, alkalische und neutrale Salze, Bleichmittel, Vergrauungsinhibitoren, Schauminhibitoren und optische Aufheller.

Als anorganische Buildersubstanzen eignen sich beispielsweise Phosphate, vorzugsweise Tripolyphosphate, aber auch Orthophosphate und Pyrophosphate, sowie Zeolith und kristalline Schichtsilikate.

Der eingesetzte feinkristalline, synthetische und gebundenes Wasser enthaltende Zeolith ist vorzugsweise Zeolith NaA in Waschmittelqualität. Geeignet sind jedoch auch Zeolith NaX sowie Mischungen aus NaA und NaX. Der Zeolith kann als sprühgetrocknetes Pulver oder auch als ungetrocknete, von ihrer Herstellung noch feuchte, stabilisierte Suspension zum Einsatz kommen. Für den Fall, daß der Zeolith als Suspension eingesetzt wird, kann diese geringe Zusätze an nichtionischen Tensiden als Stabilisatoren enthalten, beispielsweise 1 bis 3 Gew.-%, bezogen auf Zeolith, an ethoxylierten C₁₂-C₁₈-Fettalkoholen mit 2 bis 5 Ethylenoxidgruppen. Geeignete Zeolithe weisen eine mittlere Teilchengröße von weniger als 10 µm (Volumenverteilung; Meßmethode: Coulter Counter) auf und enthalten vorzugsweise 20 bis 22 Gew.-% an gebundenem Wasser.

Geeignete Substitute bzw. Teilsubstitute für Phosphate und Zeolithe sind kristalline, schichtförmige Natriumsilikate der allgemeinen Formel (III) NaHSiₓO₂ₓ₊₁·yH₂O, wobei M Natrium oder Wasserstoff bedeutet, x eine Zahl von 1,9 bis 4 und y eine Zahl von 0 bis 20 ist und bevorzugte Werte für x 2, 3 oder,4 sind. Derartige kristalline Schichtsilikate werden beispielsweise in der europäischen Patentanmeldung 164 514 beschrieben. Bevorzugte kristalline Schichtsilikate der Formel (III) sind solche, in denen M für Natrium steht und x die Werte 2 oder 3 annimmt. Insbesondere sind sowohl β- als auch δ-Natriumdisilikate Na₂Si₂O₅·yH₂O bevorzugt.

Brauchbare organische Gerüstsubstanzen sind beispielsweise die bevorzugt in Form ihrer Natriumsalze eingesetzten Polycarbonsäuren, wie Citronensäure, Adipinsäure, Bernsteinsäure, Glutarsäure, Weinsäure, Zuckersäuren, Aminocarbonsäuren, Nitrilotriessigsäure (NTA), sofern ein derartiger Einsatz aus ökologischen Gründen nicht zu beanstanden ist, sowie Mischungen aus diesen. Bevorzugte Salze sind die Salze der Polycarbonsäuren wie Citronensäure, Adipinsäure, Bernsteinsäure, Glutarsäure, Weinsäure, Zuckersäuren und Mischungen aus diesen.

Geeignete polymere Polycarboxylate sind beispielsweise die Natriumsalze der Polyacrylsäure oder der Polymethacrylsäure, beispielsweise solche mit einer relativen Molekülmasse von 800 bis 150000 (auf Säure bezogen). Geeignete copolymere Polycarboxylate sind insbesondere solche der Acrylsäure mit Methacrylsäure und der Acrylsäure oder Methacrylsäure mit Maleinsäure. Als besonders geeignet haben sich Copolymere der Acrylsäure mit Maleinsäure erwiesen, die 50 bis 90 Gew.-% Acrylsäure und 50 bis 10 Gew.-% Maleinsäure enthalten. Ihre relative Molekülmasse, bezogen auf freie Säuren, beträgt im allgemeinen 5000 bis 200000, vorzugsweise 10000 bis 120000 und insbesondere 50000 bis 100000. Der Gehalt der Mittel an (co-)polymeren Polycarboxylaten beträgt vorzugsweise 1 bis 8 Gew.-%, insbesondere 2 bis 6 Gew.-%. Insbesondere ist auch der Einsatz von biologisch abbaubaren Polymeren bevorzugt.

Weitere geeignete Buildersubstanzen sind Polyacetale, welche durch Umsetzung von Dialdehyden mit Polyolcarbonsäuren, welche 5 bis 7 C-Atome und mindestens 3 Hydroxylgruppen aufweisen, beispielsweise wie in der europäischen Patentanmeldung 280 223 beschrieben erhalten werden können. Bevorzugte Polyacetale werden aus Dialdehyden wie Glyoxal, Glutaraldehyd, Terephthalaldehyd sowie deren Gemischen und aus Polyolcarbonsäuren wie Gluconsäure und/oder Glucoheptonsäure erhalten.

Weitere geeignete Inhaltsstoffe der Mittel sind wasserlösliche anorganische Salze wie Bicarbonate, Carbonate, Silikate oder Mischungen aus diesen; insbesondere werden Alkalicarbonat und Alkalisilikat, vor allem Natriumsilikat mit einem molaren Verhältnis Na₂O : SiO₂ von 1:1 bis 1:4,5, vorzugsweise von 1:1,9 bis 1:3,3, eingesetzt. Der Gehalt der Mittel an Natriumcarbonat beträgt dabei vorzugsweise bis zu 20 Gew.-%, vorteilhafterweise zwischen 2 und 15 Gew.-%, insbesondere bis 10 Gew.-%. Der Gehalt der Mittel an Natriumsilikat beträgt im allgemeinen bis zu 10 Gew.-% und vorzugsweise zwischen 2 und 8 Gew.-%.

Unter den als Bleichmittel dienenden, in Wasser H₂O₂ liefernden Verbindungen haben das Natriumperborattetrahydrat und das Natriumperboratmonohydrat besondere Bedeutung. Weitere brauchbare Bleichmittel sind beispielsweise Natriumpercarbonat, Peroxypyrophosphate, Citratperhydrate sowie H₂O₂ liefernde persaure Salze oder Persäuren, wie Perbenzoate, Peroxophthalate, Diperazelainsäure oder Diperdodecandisäure. Der Gehalt der Mittel an Bleichmitteln beträgt vorzugsweise 5 bis 25 Gew.-% und insbesondere 10 bis 20 Gew.-%, wobei vorteilhafterweise Perboratmonohydrat eingesetzt wird.

Vergrauungsinhibitoren haben die Aufgabe, den von der Faser abgelösten Schmutz in der Flotte suspendiert zu halten und so das Vergrauen zu verhindern. Hierzu sind wasserlösliche Kolloide meist organischer Natur geeignet, beispielsweise die wasserlöslichen Salze polymerer Carbonsäuren, Leim, Gelatine, Salze von Ethercarbonsäuren oder Ethersulfonsäuren der Stärke oder der Cellulose oder Salze von sauren Schwefelsäureestern der Cellulose oder der Stärke. Auch wasserlösliche, saure Gruppen enthaltende Polyamide sind für diesen Zweck geeignet. Weiterhin lassen sich lösliche Stärkepräparate und andere als die obengenannten Stärkeprodukte verwenden, z.B. abgebaute Stärke, Aldehydstärken usw.. Auch Polyvinylpyrrolidon ist brauchbar. Bevorzugt werden jedoch Celluloseether, wie Carboxymethylcellulose, Methylcellulose, Hydroxyalkylcellulose und Mischether, wie Methylhydroxyethylcellulose, Methylhydroxypropylcellulose, Methylcarboxymethylcellulose und deren Gemische eingesetzt. Carboxymethylcellulose (Na-Salz), Methylcellulose, Methylhydroxyethylcellulose und deren Gemische sowie Polyvinylpyrrolidon werden bevorzugt, beispielsweise in Mengen von 0,1 bis 5 Gew.-%, bezogen auf die Mittel, eingesetzt.

Beim Einsatz in maschinellen Waschverfahren kann es von Vorteil sein, den Mitteln übliche Schauminhibitoren zuzusetzen. Als Schauminhibitoren eignen sich beispielsweise Seifen natürlicher oder synthetischer Herkunft, die einen hohen Anteil an C₁₈-C₂₄-Fettsäuren aufweisen. Geeignete nichttensidartige Schauminhibitoren sind beispielsweise Organopolysiloxane und deren Gemische mit mikrofeiner, ggf. silanierter Kieselsäure sowie Paraffine, Wachse, Mikrokristallinwachse und deren Gemische mit silanierter Kieselsäure oder Bistearylethylendiamid. Mit Vorteil werden auch Gemische aus verschiedenen Schauminhibitoren verwendet, z.B. solche aus Silikonen, Paraffinen oder Wachsen. Vorzugsweise sind die Schauminhibitoren, insbesondere Silikon- oder Paraffin-haltige Schauminhibitoren, an eine granulare, in Wasser lösliche bzw. dispergierbare Trägersubstanz gebunden.

Als Salze von Polyphosphonsäuren können vorzugsweise die neutral reagierenden Natriumsalze von beispielsweise 1-Hydroxyethan-1,1-diphosphonat und Diethylentriaminpentamethylenphosphonat in Mengen von 0,1 bis 1,5 Gew.-% enthalten sein.

Die Mittel können als optische Aufheller Derivate der Diaminostilbendisulfonsäure bzw. deren Alkalimetallsalze enthalten. Geeignet sind z.B. Salze der 4,4'-Bis(2-anilino-4-morpholino-1,3,5-triazinyl-6-amino)stilben-2,2'-disulfonsäure oder gleichartig aufgebaute Verbindungen, die anstelle der Morpholino-Gruppe eine Diethanolaminogruppe, eine Methylaminogruppe, eine Anilinogruppe oder eine 2-Methoxyethylaminogruppe tragen. Weiterhin können Aufheller vom Typ der substituierten Diphenylstyryle anwesend sein, z.B. die Alkalisalze des 4,4'-Bis(2-sulfostyryl)-diphenyls, 4,4'-Bis(4-chlor-3-sulfostyryl)-diphenyls, oder 4-(4-Chlorstyryl-4'-(2-sulfostyryl)-diphenyls. Auch Gemische der vorgenannten Aufheller können verwendet werden. Einheitlich weiße Granulate werden erhalten, wenn die Mittel außer den üblichen Aufhellern in üblichen Mengen, beispielsweise zwischen 0,1 und 0,5 Gew.-%, vorzugsweise zwischen 0,1 und 0,3 Gew.-%, auch geringe Mengen, beispielsweise 10⁻⁶ bis 10⁻³ Gew.-%, vorzugsweise um 10⁻⁵ Gew.-%, eines blauen Farbstoffs enthalten. Ein besonders bevorzugter Farbstoff ist Tinolux^{(R)} (Handelsprodukt der Ciba-Geigy).

Der Gehalt der erfindungsgemäß erhaltenen Rollgranulate an freiem, das heißt nicht-gebundenem Wasser liegt in dem für Granulate bekannten Rahmen, er kann beispielsweise bis 20 Gew.-% betragen. Bevorzugte Granulate enthalten jedoch nicht mehr als 10 Gew.-% an freiem, nicht-gebundenem Wasser.

Das Schüttgewicht der Rollgranulate liegt im allgemeinen zwischen etwa 400 und 1200 g/l. Bevorzugte Rollgranulate weisen jedoch ein Schüttgewicht zwischen 600 und 1100 g/l, vorzugsweise zwischen 700 und 950 g/l auf. Die Granulate sind trotz gegebenenfalls hoher Anteile an ethoxylierten Niotensiden nicht-fettend. Der Durchmesser der Rollgranulate ist beliebig und vorzugsweise vorherbestimmbar, d. h. auf einen gewünschten Wert gezielt einstellbar. So werden in einer bevorzugten Ausführungsform Rollgranulate bevorzugt, bei denen das Maximum der Teilchengrößenverteilung (Gewichtsverteilung) unter 2 mm, vorzugsweise zwischen 0,8 und 1,4 mm liegt. In einer weiteren bevorzugten Ausführungsform werden Rollgranulate bevorzugt, bei denen das Maximum der Teilchengrößenverteilung (Gewichtsverteilung) zwischen 0,2 und 0,6 mm, vorzugsweise zwischen 0,3 bis 0,5 mm liegt.

Die erfindungsgemäß hergestellten Rollgranulate können entweder direkt als Wasch- und Reinigungsmittel eingesetzt werden, und/oder sie werden mit weiteren Mengen, vorzugsweise kleinen Mengen, beispielsweise im Bereich von 2 bis 10 Gew.-%, bezogen auf die Gesamtmenge der eingesetzten Anteile, an flüssigen Niotensiden oder Niotensid-Mischungen in an sich bekannter Weise besprüht, und/oder sie werden in einem Aufbereitungsschritt mit weiteren Bestandteilen, vorzugsweise granularen und insbesondere granularen und verdichteten Bestandteilen von Wasch- und Reinigungsmitteln vermischt. Zu den weiteren granularen Bestandteilen gehören beispielsweise kompaktierte Bleichmittel - bzw. Bleichaktivator-Granulate, Enzym-Granulate sowie granulare Träger für Farb- und Duftstoffe, aber auch Carbonate, Zeolith, Schichtsilikate, Polycarboxylate oder Polycarbonsäuren wie Citronensäure und/oder polymere Polycarboxylate.

Beispiele für Bleichaktivatoren sind mit H₂O₂ organische Persäuren bildende N-Acyl- bzw. O-Acyl-Verbindungen, vorzugsweise N,N'-tetraacylierte Diamine, ferner Carbonsäureanhydride und Ester von Polyolen wie Glucosepentaacetat. Der Zusatz an Bleichaktivatoren liegt in dem üblichen Bereich, vorzugsweise zwischen 1 und 10 Gew.-% und insbesondere zwischen 3 und 8 Gew.-%, bezogen auf das fertige Wasch- und Reinigungsmittel. Besonders bevorzugte Bleichaktivatoren sind N,N,N',N'-Tetraacetylethylendiamin und 1,5-Diacetyl-2,4-dioxo-hexahydro-1,3,5-triazin.

Als Enzyme kommen solche aus der Klasse der Proteasen, Lipasen, Amylasen, Cellulasen bzw. deren Gemische in Frage. Besonders gut geeignet sind aus Bakterienstämmen oder Pilzen, wie Bacillus subtilis, Bacillus licheniformis und Streptomyces griseus gewonnene enzymatische Wirkstoffe. Vorzugsweise werden Proteasen vom Subtilisin-Typ und insbesondere Proteasen, die aus Bacillus lentus gewonnen werden, eingesetzt. Ihr Anteil kann etwa 0,2 bis etwa 2 Gew.-% betragen, bezogen auf das fertige Wasch- und Reinigungsmittel. Die Enzyme können an Trägerstoffen adsorbiert und/oder in Hüllsubstanzen eingebettet sein, um sie gegen vorzeitige Zersetzung zu schützen.

Die Rollgranulate werden nach einem Verfahren erhalten, wobei in einer ersten Verfahrensstufe die pulverförmigen Ausgangsstoffe vorgelegt und gegebenenfalls mit flüssigen Bestandteilen vermischt werden, die Mischung in einer zweiten Verfahrensstufe durch den Eintrag von Energie verdichtet wird und die entstehenden Granulate dabei verdichtend gegeneinander gerollt werden, wobei sie eine glatte Oberfläche (mikroskopisch) und eine nahezu monodisperse innere Struktur erhalten, und die Aufbaurollgranulation durch Zugabe eines feinteiligen Pulvers gestoppt wird, nachdem man die Granulate auf ein vorgegebenes Maximum der Teilchengrößenverteilung hat anwachsen lassen. Der Durchmesser der nach diesem Verfahren herstellbaren Rollgranulate ist somit vorherbestimmbar.

In der ersten Verfahrensstufe werden pulverförmige Ausgangsstoffe vorgelegt und miteinander vermischt. Bevorzugte pulverförmige Ausgangsstoffe sind dabei Aniontenside, Zeolith, Silikat, Soda, und insbesondere auch Peroxy-Bleichmittel wie Perborat. Es können auch granulare Vorprodukte, beispielsweise sprühgetrocknete oder granulierte Tensidcompounds eingesetzt werden, wobei es jedoch bevorzugt ist, daß diese Vorprodukte zunächst zerschlagen bzw. vermahlen werden. Vorzugsweise werden auch Schauminhibitoren, die an eine granulare Trägersubstanz gebunden sind, mit den anderen pulverförmigen Ausgangsstoffen in der ersten Verfahrensstufe vermischt.

Es ist nicht für jede Zusammensetzung essentiell, aber bevorzugt, daß auch flüssige Bestandteile in dieser Verfahrensstufe eingesetzt werden. Aniontensidreiche Vorgemische lassen sich beispielsweise auch allein und gegebenenfalls durch Temperaturerhöhung in der zweiten Verfahrensstufe verdichtend gegeneinander rollen. Vorzugsweise werden jedoch die pulverförmigen Ausgangsstoffe in der ersten Verfahrensstufe mit flüssigen Bestandteilen beaufschlagt. Geeignete flüssige Bestandteile sind dabei flüssige nichtionische Tenside, Wasser sowie jede mögliche Mischung aus Niotensiden, niederen Polyalkylenglykolen, hochethoxylierten Fettalkoholen, Wasser, wäßrige Lösungen, beispielsweise wäßrige Lösungen (co-)polymerer Polycarboxylate oder Wasserglaslösungen, aber auch wäßrige Aniontensidpasten, sowie gegebenenfalls flüssige Schauminhibitoren, beispielsweise Silikonöl.

In einer bevorzugten Ausführungsform werden dabei in der ersten Verfahrensstufe als flüssige Bestandteile flüssige Niotenside, vorzugsweise ethoxylierte C₁₂-C₁₈-Fettalkohole, und/oder Wasser bzw. wäßrige Lösungen oder Mischungen der obengenannten Art in den Mengen zugegeben, daß in der zweiten Verfahrensstufe rollbare, aber nicht klebende Granulate erhalten werden. Die für jede Rezeptur optimale Menge an flüssigen Bestandteilen kann dabei durch einfaches Ausprobieren ermittelt werden.

Falls sowohl flüssige Bestandteile als auch granulare Schauminhibitoren eingesetzt werden sollen, dann erfolgt die Zugabe des granularen Schauminhibitors vorzugsweise erst nach der Beaufschlagung der pulverförmigen Ausgangsstoffe, um eine Durchfeuchtung der granularen Schauminhibitoren zu verhindern. Die Zugabe des granularen Schauminhibitors erfolgt vor Eintritt in die zweite Verfahrensstufe.

Die erste Verfahrensstufe kann in allen Mischern, Mischtellern, Granulatoren, ja sogar in Hochgeschwindigkeitsmischern durchgeführt werden, solange diese Apparate so betrieben werden können, daß nur eine Mischung und Beaufschlagung des Pulvers, aber keine Granulierung oder Agglomerierung stattfindet. Ausgenommen ist hiervon die Bindung von Feinanteilen, die im Gegenteil sogar erwünscht ist. Da in einer bevorzugten Ausführungsform das Verfahren kontinuierlich durchgeführt wird, sind auch in der ersten Verfahrensstufe Mischertypen bevorzugt, die kontinuierlich betrieben werden können.

In der zweiten Verfahrensstufe werden dann die beaufschlagten pulverförmigen Ausgangsstoffe in einen zweiten Mischer überführt, in dem die pulverförmigen Ausgangsstoffe durch Energieeintrag der Werkzeuge gegeneinander verdichtend gerollt werden. Falls gewünscht, können auch in dieser Verfahrensstufe noch geringe Mengen an Flüssiganteilen hinzugegeben werden, solange die Rollgranulation dadurch nicht beeinträchtigt wird. Es ist jedoch insbesondere bevorzugt, vor dem Abbruch der Rollgranulation keine weiteren Bestandteile in dieser Verfahrensstufe einzubringen. Auch in dieser Stufe ist eine Vielzahl von Granulatoren geeignet, beispielsweise Pfannengranulatoren, Tellergranulatoren, Verrunder wie Marumerizer^{(R)} und Spheronizer^{(R)}, aber auch beispielsweise Pflugscharmischer oder Ringschichtmischer. Bevorzugt ist an dieser Stelle ein kontinuierlich arbeitender Pflugscharmischer.

Die entstehenden Granulate wachsen dabei mit zunehmender Verweilzeit in der zweiten Verfahrensstufe während der verdichtenden Aufbaurollgranulation an. Die Größe der Granulate wird daher durch die Verweilzeit in dem zweiten Mischer bzw. durch die Dauer der verdichtenden Aufbaurollgranulation bestimmt. Vor dem Austrag aus dem Mischer/Granulator wird ein Abbruch der verdichtenden Aufbaurollgranulation durch die Zugabe eines feinteiligen Pulvers bewirkt. Dabei werden die entstehenden Granulate derart abgepudert, daß der Rollvorgang abrupt gestoppt wird, aber die Plastizität der entstehenden Granulate nicht gänzlich verloren geht. Geeignete feinteilige Pulver sind beispielsweise Zeolithpulver wie Zeolith NaA-Pulver, aber auch Magnesiumsilikat, Kieselsäuren, pulverförmige Silikonentschäumer sowie alle Pulver, die zu etwa 90 % aus Teilchen mit einer Teilchengröße unterhalb 30 µm bestehen. Dabei wird das feinteilige Pulver zum Abbruch der Aufbaurollgranulation vorzugsweise in Mengen bis 10 Gew.-%, insbesondere in Mengen von 0,5 bis 8 Gew.-% zugegeben. Besonders vorteilhaft ist die Zugabe feinteiliger Pulver in Mengen von 1 bis 5 Gew.-%.

Nach dem Abbruch der Aufbaurollgranulation können die entstandenen Granulate weiter aufbereitet werden. So ist es beispielsweise möglich, entweder durch übliche Absiebung unerwünschter Grobkorn- und/oder Feinkornanteile oder beispielsweise durch Homogenisierung der Granulate in einem weiteren Mischer, beispielsweise in einem Schugi-Mischer oder einem handelsüblichen Verrunder, ein einheitlicheres Kornspektrum mit einer geringeren Breite zu erreichen. Die Einstellung des hohen Schüttgewichts wird einmal durch die rollende Verdichtung der beaufschlagten pulverförmigen Ausgangsstoffe, zum anderen aber auch durch die Abpuderung und durch die mögliche dichte Schüttung der makroskopisch gesehen nahezu kugelförmigen Granulate erreicht. Die Existenz feinteiliger Granulate führt dabei üblicherweise zu einer weiteren Schüttgewichtserhöhung.

Falls gewünscht, können die Granulate anschließend noch getrocknet, beispielsweise in einer Wirbelschicht getrocknet werden, oder man läßt sie durch eine Abkühlung erhärten. Eine Trocknung in der Wirbelschicht ist auch bei Gehalten von Peroxy-Bleichmitteln möglich. Die Granulate behalten auch bei einer Trocknung in der Wirbelschicht ihre makroskopisch gesehen nahezu kugelförmige Struktur, da durch die vollständige Abpuderung der Granulate keine weitergehende Granulierung erfolgen kann.

### Beispiele

### Beispiel 1:

Es wurden 64,35 Gew.-Teile eines spühgetrockneten Granulats (entsprechend 5,5 Gew.-Teilen C₉-C₁₃-Alkylbenzolsulfonat, 1,85 Gew.-Teilen Talgfettalkohol mit 5 Ethylenoxidgruppen, 0,8 bis 5 Gew.-Teilen C₁₂-C₁₈-Fettsäureseife, 21,75 Gew.-Teilen Zeolith, bezogen auf wasserfreie Aktivsubstanz, 15,25 Gew.-Teilen Natriumcarbonat, 1,85 Gew.-Teilen amorphes Alkalisilikat mit einem Verhältnis Na₂O : SiO₂ von 1 : 3,0, 4,85 Gew.-Teilen eines polymeren Polycarboxylats (Sokalan CP 5^{(R)}), 0,7 Gew.-Teilen Phosphonat sowie Rest Wasser und Salze aus Lösungen) gemeinsam mit 17,7 Gew.-Teilen Perboratmonohydrat und 6,93 Gew.-Teilen eines Silikonentschäumer-Granulats (Trägermaterial auf Basis von Natriumsulfat, Natriumcarbonat und Natriumsilikat) unter Zugabe von 1,25 Gew.-Teilen Wasser und 8,0 Gew.-Teilen einer 34,6 Gew.-%igen wäßrigen C₉-C₁₃-Alkylbenzolsulfonatlösung in einem kontinuierlich arbeitenden Mischer (Schugi) vermischt und anschließend mit einem hohen Energieeintrag in einem CB-Mischer der Firma Lödige unter Zugabe von 4,8 Gew.-Teilen eines C₁₂-C₁₈-Fettalkohols mit 5 Ethylenoxidgruppen granuliert. Der Durchsatz betrug 1 t/h. Das Schüttgewicht der Granulate lag nach der Trocknung bei 785 g/l. Wurde die Rollgranulation erfindungsgemäß mit etwa 2 Gew.-%, bezogen auf das fertige Granulat, Zeolith-Pulver abgebrochen, so lag das Schüttgewicht der getrockneten Granulate bei 860 g/l.

### Beispiel 2:

Kontinuierliches Verfahren wie in Beispiel 1, wobei jedoch ein sprühgetrocknetes Granulat eingesetzt wurde, das 13,4 Gew.-Teile C₉-C₁₃-Alkylbenzolsulfonat (ABS), 0,55 Gew.-Teile Talgalkohol mit 5 EO, 0,7 Gew.-Teile C₁₂-C₁₈-Seife, 20 Gew.-Teile Zeolith, bezogen auf wasserfreie Aktivsubstanz, 13,45 Gew.-Teile Natriumcarbonat, 1,85 Gew.-Teile amorphes Natriumsilikat (1 : 3,0), 5,15 Gew.-Teile Sokalan CP 5^{(R)}, 0,3 Gew.-Teile Phosphonat und Rest Wasser und Salze aus Lösungen in den Granuliervorgang einbrachte. Das Schüttgewicht der getrockneten Granulate lag ohne Abpuderung mit Zeolith bei 745 g/l und nach Abpuderung mit Zeolith bei 760 g/l.

### Beispiel 3:

Alle im Beispiel 1 genannten Bestandteile, wobei als sprühgetrocknetes Granulat das Granulat mit einer Zusammensetzung gemäß Beispiel 2 eingesetzt wurde, wurden in einem Pflugscharmischer der Firma Lödige mit einem Durchsatz von ca. 2 t/h gemischt und anschließend diskontinuierlich in einem weiteren Lödige-Mischer FK bei einer Verlängerung der Verweilzeit granuliert.

Nach einer Granulierzeit von 2 Minuten erhöhte sich das Schüttgewicht der nicht abgepuderten Granulate von 476 g/l auf 690 g/l; das Stoppen der Rollgranulation durch Abpuderung mit 2 Gew.-% Zeolith bewirkte eine Schüttgewichtserhöhung der ungetrockneten Granulate auf 818 g/l.

Nach einer Granulierzeit von 10 Minuten erhöhte sich das Schüttgewicht der ungetrockneten und nicht abgepuderten Granulate auf 837 g/l, durch Stoppen der Rollgranulation durch Zugabe von 2 Gew.-% Zeolith wurde eine Schüttgewichtserhöhung der ungetrockneten Granulate auf 908 g/l und nach anschließender Trocknung auf 937 g/l bewirkt.

### Beispiel 4:

In analoger Weise wurden 65 Gew.-Teile eines sprühgetrockneten Granulats (entsprechend 19,05 Gew.-Teilen ABS, 0,7 Gew.-Teilen Talgfettalkohol mit 5 EO, 0,85 Gew.-Teilen C₁₂-C₁₈-Seife, 26,5 Gew.-Teilen Zeolith, bezogen auf wasserfreie Aktivsubstanz, 3,8 Gew.-Teilen Natriumcarbonat, 1,7 Gew.-Teilen amorphes Natriumsilikat (1 : 3,0), 2,4 Gew.-Teilen Sokalan CP5^{(R)} sowie Rest Wasser und Salze aus Lösungen) gemeinsam mit 22 Gew.-Teilen Perboratmonohydrat und 4,5 Gew.-Teilen Silikonentschäumer-Granulat unter Zugabe von 3 Gew.-Teilen einer Mischung aus C₁₂-C₁₈-Fettalkohol mit 5 EO und Talgfettalkohol mit 40 EO im Gewichtsverhältnis 1 : 1,2 sowie 6,5 Gew.-Teilen einer 30 Gew.-%igen wäßrigen Sokalan CP5^{(R)}-Lösung granuliert. Die Rollgranulation wurde durch Abpudern mit 2,5 Gew.-Teilen Zeolith in Pulverform gestoppt. Die Granulate wiesen ein Schüttgewicht von 810 g/l auf.

Die in einer Wirbelschicht getrockneten Rollgranulate wurden durch Mischen mit Bleichaktivator-Granulat und Enzym-Granulat, Einbringen von Parfüm und abschließendes Abpudern mit einem Gemisch aus Zeolith-Pulver und feinteiliger Kieselsäure und/oder mit einem pulverförmigen Silikonentschäumer aufbereitet.

Analoge Ergebnisse wurden durch Ersatz von ABS durch C₁₂-C₁₈-Fettalk(en)ylsulfat erzielt.

Die nach den Beispielen 1 bis 4 erhaltenen Granulate besaßen eine nahezu monodisperse innere Granulatstruktur und eine Oberfläche, wie sie in den Abbildungen 3 und 4 angegeben ist.

## Patentansprüche

1. Verfahren zur Herstellung eines Wasch- und Reinigungsmittels oder einer Komponente hierfür, wobei die Granulate eine bestimmte Morphologie mit nahezu kugelförmiger (makroskopisch) und glatter (mikroskopisch) Oberfläche sowie einer nahezu monodispersen inneren Struktur und einen beliebigen, da vorherbestimmbaren Durchmesser aufweisen, dadurch gekennzeichnet, daß in einer ersten Verfahrenstufe die pulverförmigen Ausgangsstoffe in einem Mischer vorgelegt und gegebenenfalls mit flüssigen Bestandteilen vermischt werden, die Mischung in einer zweiten Verfahrensstufe in einem zweiten Mischer durch den Eintrag von Energie verdichtet wird und die entstehenden Granulate verdichtend gegeneinander gerollt werden, wodurch sie eine glatte Oberfläche (mikroskopisch) und eine nahezu monodisperse innere Struktur erhalten, und die Aufbaurollgranulation durch Zugabe eines feinteiligen Pulvers gestoppt wird, nachdem man die Granulate auf ein vorgegebenes Maximum der Teilchengrößenverteilung hat anwachsen lassen.

2. Verfahren nach Anspruch 1, dadurch gekennzeichnet, daß das feinteilige Pulver zum Abbruch der Aufbaurollgranulation in Mengen bis 10 Gew.-%, vorzugsweise in Mengen von 0,5 bis 8 Gew.-% und insbesondere in Mengen von 1 bis 5 Gew.-% zugegeben wird.

3. Verfahren nach Anspruch 1 oder 2, dadurch gekennzeichnet, daß die Granulate getrocknet werden.

4. Verfahren nach einem der Ansprüche 1 bis 3, dadurch gekennzeichnet, daß in der ersten Verfahrensstufe als flüssige Bestandteile flüssige Niotenside, vorzugsweise ethoxylierte C₁₂-C₁₈-Fettalkohole, und/oder Wasser bzw. wäßrige Lösungen oder Mischungen in den Mengen zugegeben werden, daß in der zweiten Verfahrensstufe rollbare, aber nicht klebende Granulate erhalten werden.

## Claims

1. A process for the production of a detergent or a detergent component, the granules having a certain morphology with a substantially spherical (macroscopically) and smooth (microscopically) surface and a substantially monodisperse inner structure and any, i.e. predeterminable, diameter, characterized in that, in a first stage, the powder-form starting materials are introduced into a mixer and optionally mixed with liquid constituents, the mixture is compacted by the introduction of energy in a second stage of the process carried out in a mixer and the granules formed are rolled compactingly against one another so that they assume a smooth surface (microscopically) and a substantially monodisperse inner structure and the pan granulation process is stopped by the addition of a fine-particle powder after the granules have been allowed to grow to a predetermined maximum of their particle size distribution.

2. A process as claimed in claim 1, characterized in that, to stop the pan granulation process, the fine-particle powder is added in quantities of up to 10% by weight, preferably in quantities of 0.5 to 8% by weight and more preferably in quantities of 1 to 5% by weight.

3. A process as claimed in claim 1 or 2, characterized in that the granules are dried.

4. A process as claimed in any of claims 1 to 3, characterized in that, in the first stage of the process, liquid nonionic surfactants, preferably ethoxylated C₁₂₋₁₈ fatty alcohols, and/or water or aqueous solutions or mixtures are added as liquid constituents in such quantities that rollable but non-tacky granules are obtained in the second stage of the process.

## Revendications

1. Procédé de fabrication d'un détergent et nettoyant ou d'un composant pour celui-ci, dont les granules présentent une morphologie déterminée avec une surface quasiment sphérique (à l'oeil nu) et lisse (au microscope), ainsi qu'une structure interne quasiment monodispersée et un diamètre quelconque, car prédéterminable, caractérisé en ce que dans une première étape du procédé, les matières de départ pulvérulentes sont présentées dans un mélangeur et éventuellement mélangées avec les constituants liquides, le mélange est compacté par l'apport d'énergie dans une deuxième étape du procédé dans un deuxième mélangeur et les granules obtenus sont roulés les uns contre les autres afin de les compacter, ce qui leur confère une surface lisse (au microscope) et une structure interne quasiment monodispersée, et la granulation par roulage est arrêtée par l'adjonction d'une poudre à fines particules, après que l'on ait laissé les granules croître jusqu'à un maximum prédéfini de distribution granulométrique.

2. Procédé selon la revendication 1, caractérisé en ce que la poudre à fines particules est ajoutée pour interrompre la granulation par roulage en proportions pouvant atteindre 10 % en poids, de préférence en proportions comprises entre 0,5 et 0,8 % en poids et en particulier, en proportions de 1 à 5 % en poids.

3. Procédé selon la revendication 1 ou 2, caractérisé en ce que les granules sont séchés.

4. Procédé selon une des revendications 1 à 3, caractérisé en ce que l'on ajoute comme constituants liquides dans la première étape du procédé, des tensioactifs non ioniques liquides, de préférence des alcools gras éthoxylés en C₁₂-C₁₈ et/ou de l'eau ou des solutions aqueuses, ou des mélanges, dans des proportions telles que l'on obtienne dans la seconde étape du procédé des granules roulables, mais non collants.
